# EUROPÄISCHE PATENTSCHRIFT

(11) **EP 0 327 135 B1**
(45) Veröffentlichungstag und Bekanntmachung des Hinweises auf die Patenterteilung: **12.06.1991**
(21) Anmeldenummer: 89102123.0
(22) Anmeldetag: 06.10.1986
(51) Int. Cl.: F23D 14/70, F23D 14/10

(54) **Atmosphärischer Gasbrenner**
Atmospheric gas burner
Brûleur atmosphérique à gaz

(30) Priorität: 05.10.1985 DE 3535937; 23.12.1985 AT 3719/85; 25.02.1986 DE 8605042 U; 27.06.1986 AT 1752/86; 18.08.1986 DE 8622113 U; 26.08.1986 DE 8622799 U; 28.08.1986 DE 8623133 U
(43) Veröffentlichungstag der Anmeldung: 09.08.1989
(62) Teilanmeldung aus: 86905737.2
(73) Patentinhaber: Joh. Vaillant GmbH u. Co., 42810 Remscheid (DE); n.v. Vaillant s.a., 1620 Drogenbos (BE); VAILLANT S.A.R.L, 94537 Rungis Cedex (FR); VAILLANT Ges.m.b.H, 1233 Wien (AT); Vaillant Ltd., Rochester Kent ME2 4EZ (GB); SCHONEWELLE B.V., 1099 BX Amsterdam (NL); Vaillant GmbH, 8953 Dietikon 1 (CH)
(72) Erfinder: Bittmann, Bernd, D-5632 Wermelskirchen (DE); Hellmann, Donald, D-5860 Iserlohn (DE); Pelzer, Kurt, D-5067 Kürten-Weiden (DE); Pieper, Thomas, D-5632 Wermelskirchen (DE); Tenhumberg, Jürgen, Dr., D-5608 Radevormwald (DE)
(74) Vertreter: Heim, Johann-Ludwig, Dipl.-Ing.

(56) Entgegenhaltungen:
- DE-U- 8 507 804
- DE-U- 8 526 207
- DE-U- 8 603 672
- US-A- 4 525 141

## Beschreibung

Die Erfindung bezieht sich auf einen atmosphärischen Gasbrenner mit wenigstens einem langgestreckten, innerhalb einer Brennkammer angeordneten Brennerrohr, dessen Wandung an ihrer Oberseite Gemischaustrittsöffnungen für ein dem Brennerrohr zugeführtes Gas-Luft-Gemisch aufweist, wobei diesem vorzugsweise metallenen Brennerrohr eine Halterung für zumindest zwei vorzugsweise aus Keramischem Material bestehende, im wesentlichen zur Achse des Brennerrohres parallele, in einem Abstand von der Rohrwandung verlaufende Kühlstäbe zugeordnet ist.

Solche Gasbrenner sind aus der US-A-4 525 141 und aus der DE-U-8 507 804 bekannt. Bei diesen vorbekannten Gasbrennern sind einzelne Kühlstäbe in zwei den Endbereichen des Brennerrohres zugehörigen Halterungen einzeln gelagert; sie müssen in diese Halterungen einzeln eingesetzt und zum Austausch einzeln aus diesen Halterungen entfernt werden. Dies ist mit einem erheblichen Zeit- und Müheraufwand verknüpft, den zu vermeiden sich die vorliegende Erfindung zur Aufgabe stellt.

Gemaß dem wesentlichsten Erfindungsmerkmal bilden zumindest zwei solche Kühlstäbe gemeinsam eine einstückige, mittels der Halterungen an beiden Seiten des am Brennerrohres befestigbare Einheit.

Eine solche Einheit läßt sich einfach und problemlos handhaben und kann sehr exakt auf bestimmte Typen von Brennerrohren bemessen werden, so daß sie sich auch von wenig fachkundigen Benutzer, zuverlässig in ihrer Soll-Lage am Brennerrohr anbringen läßt.

Entsprechend einer vorteilhaften Weiterbildung sind die Kühlstäbe derart gekröpft ausgebildet, daß eine Ausnehmung für ein Zündelement entsteht.

Im folgenden wird die Erfindung anhand von Ausführungsbeispielen erläuter, die in den Zeichnungen dargestellt sind. Es zeigen
Figur 1 die Seitenansicht eines Brennerrohres mit der daran befestigten, aus Kühlstäben bestehenden Einheit.
Figur 2 ist ein Querschnitt nach II-II der Figur 1 und
Figur 3 eine Draufsicht auf diese Ausführungsform.
Figur 4 zeigt in gleicher Darstellungsweise wie die Figur 1 eine abgewandelte Ausführungsform,
Figur 5 ist deren Querschnitt nach V-V der Figur 4 und
Figur 6 ein Teil-Längsschnitt durch den Endbereich.
Figur 7 stellt teils in Längsansicht, teils im Längsschnitt eine weitere Ausführungsvariante dar,
Figur 8 ist der zugehörige Querschnitt nach VIII-VIII der Figur 7 und
Figur 9 die zugehörige Draufsicht.
Figur 10 ist die Längsansicht einer weiteren Ausführungsform und
Figur 11 die zugehörige Draufsicht.

Gemäß der in den Figuren 1 bis 3 dargestellten Ausführungsform bilden drei Kühlstäbe 2 gleicher Länge gemeinsam eine einstückige, zwischen den beiden dem Brennerrohr 1 an beiden Stirnseiten als Halterungen 3 angefügten Stirnscheiben einsetzbare Einheit 4, die von zwei Tragarmen 5 dieser Stirnscheiben gehalten wird. Ein in die eine Stirnseite des Brennerrohres 1 koaxial einmündendes, der Zufuhr des Gas-Luft-Gemisches dienendes Mischrohr ist mit 6 bezeichnet. Die beiden Tragarme 5 bilden eine Ausnehmung 7 für _ hier nicht dargestelltes _ gegen die Gemischaustrittsöffnungen des Brennerrohres 1 gerichtetes Zündelement.

Die Figuren 4 bis 6 zeigen eine Ausführungsform, derzufolge eine an beiden Stirnseiten des Brennerrohres 1 mittels als Stirnscheiben ausgebildeter Halterungen 3 anfügbare Einheit 4 aus drei Kühlstäben 2 und diesen Stirnscheiben besteht, also mit den Halterungen 3 gemeinsam einstückig ausgebildet ist.

Auch diese Einheit 4 bildet eine Ausnehmung 7 für ein (nicht dargestelltes) Zündelement.

Auch die Ausführungsform nach den Figuren 7 bis 9 zeigt eine auf das Brennerrohr 1 aufsetzbare, aus den als Stirnscheiben ausgebildeten Halterungen 3 und Kühlstäben 2 bestehende einstückige Einheit 4, die darüber hinaus in einem ihrer Stirnbereiche aus noch eine Paar von Zündelementen 8 enthält.

Eine aus Kühlstäben 2 und Halterungen 3 bestehende Einheit 4 ist in den Figuren 10 und 11 veranschaulicht. Bei ihr bestehen die Halterungen 3 aus Winkelstücken, deren Winkelschenkel an der Wandung des Brennerrohres 1 anliegend befestigt sind.

## Patentansprüche

1. Atmosphärischer Gasbrenner mit wenigstens einem langgestreckten, innerhalb einer Brennkammer angeordneten Brennerrohr, dessen Wandung an ihrer Oberseite Gemischaustrittsöffnungen für eine dem Brennerrohr (1) zugeführtes Gas-Luft-Gemisch aufweist, wobei diesem vorzugsweise metallenen Brennerrohr (1) eine Halterung (3) für zumindest zwei vorzugsweise aus keramischem Material bestehende, im wesentlichen zur Achse des Brennerrohres (1) parallele, in einem Abstand von der Rohrwandung verlaufende Kühlstäbe (2) zugeordnet ist, dadurch gekennzeichnet, daß die Kühlstabe (2) gemeinsam eine einstückige, mittels der Halterung (3) an beiden Stirnseiten des Brennerrohres (1) befestigbare Einheit (4) bilden.

2. Gasbrenner nach Patentanspruch 1, dadurch gekennzeichnet, daß die Kühlstäbe (2) derart gekröpft ausgebildet sind, daß eine Ausnehmung für eine Zündelement (8) entsteht.

## Claims

1. An atmospheric gas burner comprising at least one elongate burner tube, which is disposed within a combustion surface and in its wall is formed on its upper side with mixture exit openings for a gas-air mixture fed to the burner tube (1), and said preferably metallic burner tube (1) has associated with it a holder (3) for at least two cooling rods (2), which preferably consist of ceramic material and are substantially parallel to the axis of the burner tube (1) and spaced from the surface of the tube, characterized in that the cooling rods (2) together constitute an integral unit (4), which is adapted to be secured by means of the holder (3) to both end faces of the burner tube (1).

2. A gas burner according to claim 1, characterized in that the cooling rods (2) are bent at right angles to define an opening for an igniting element (8).

## Revendications

1. Brûleur à mélange préalable avec au moins une rampe à gaz longue logée dans une chambre de combustion et dont la face supérieure porte des orifices pour un mélange gaz-air dont la rampe (1) est alimentée, cette rampe (1), de préférence métallique, étant dotée d'une fixation (3) pour au moins deux barres refroidissantes (2), de préférence céramiques, disposées sensiblement parallèlement à l'axe de la rampe (1) et à une certaine distance de sa paroi, caractérisé par le fait que les barres refroidissantes (2) forment une unité (4) montée aux deux extrémités de la rampe (1) à l'aide de la fixation (3).

2. Brûleur à mélange préalable suivant la revendication 1, caractérisé par le fait que les barres refroidissantes (2) ont une forme telle qu'il naît un évidement pour un organe d'allumage (8).
